# EUROPÄISCHE PATENTSCHRIFT

(11) **EP 0 344 146 B1**
(45) Veröffentlichungstag und Bekanntmachung des Hinweises auf die Patenterteilung: **12.05.1993**
(21) Anmeldenummer: 89890152.5
(22) Anmeldetag: 19.05.1989
(51) Int. Cl.: A63C 5/12

(54) **Ski mit Dämpfungslagen**
Ski with damping layers
Ski à couches d'amortissements

(30) Priorität: 26.05.1988 AT 1386/88
(43) Veröffentlichungstag der Anmeldung: 29.11.1989
(73) Patentinhaber: Head Sport Aktiengesellschaft, A-6921 Kennelbach (AT)
(72) Erfinder: Mayr, Bernhard Dr., A-6971 Hard (AT)
(74) Vertreter: Haffner, Thomas M., Dr.

(56) Entgegenhaltungen:
- WO-A-84/02306
- FR-A- 2 336 299
- FR-A- 2 616 340
- GB-A- 2 000 571
- US-A- 2 995 379

## Beschreibung

Die Erfindung bezieht sich auf einen mehrschichtigen Ski mit einem Obergurt, welcher zumindest über einen Teil der Länge des Skis aus wenigstens zwei, unter Zwischenschaltung einer viskoelastischen oder viskosen Dämpfungsschicht miteinander verbundenen Schichten besteht, einem Kern und einer Lauffläche.

Mehrschichtige Skier mit flächig miteinander verbundenen Laminaten weisen bei starrer Verklebung eine gute Torsionssteifigkeit bei gleichzeitig guten Festigkeitseigenschaften und Durchbiegeeigenschaften auf. Ein Ski der eingangs genannten Art, bei welchem der Obergurt über die gesamte Länge des Skis aus zwei, unter Zwischenschaltung einer vollflächigen elastischen Schicht miteinander verbundenen metallischen Schichten besteht, ist beispielsweise aus der US-A-2 995 379 bekanntgeworden. Die Tatsache, daß Skier einerseits torsionssteif, andererseits aber biegeelastisch sein sollen, stellt unterschiedliche Ansprüche an die Belastbarkeit der Verbundkonstruktion in verschiedenen Achsen und eine bei mehrschichtigen Skiern bekannte vollflächige Verklebung einzelner Schichten miteinander, ist, wenn eine entsprechende Torsionssteifigkeit sichergestellt werden soll, ungeeignet, Schwingungen, insbesondere Transversalschwingungen, zu dämpfen.

Die Erfindung zielt nun darauf ab, einen mehrschichtigen Ski der eingangs genannten Art zu schaffen, mit welchem es möglich wird, niederfrequente Schwingungen von Skiern, welche das Fahrverhalten negativ beeinflussen, besser zu dämpfen und damit einen mehrschichtigen Ski mit verbesserten Fahreigenschaften zu schaffen. Zur Lösung dieser Aufgabe besteht der erfindungsgemäße Ski im wesentlichen darin, daß die äußere Schicht des wenigstens drei Schichten aufweisenden Bereiches des Obergurtes wenigstens einen quer zur Skilängsrichtung verlaufenden Schlitz aufweist und daß der Schlitz in Richtung zum Kern von der unteren Schicht des Obergurtes unter Zwischenschaltung der viskoelastischen oder viskosen Dämpfungsschicht überlappt ist. Dadurch, daß die äußere Schicht des wenigstens drei Schichten aufweisenden Bereiches des Obergurtes wenigstens einen quer zur Skilängsrichtung verlaufenden Schlitz aufweist, wird die Durchbiegung des Skis begünstigt und trotz entsprechend steiferer Materialien eine gute Biegeelastizität sichergestellt. Die den Schlitz überlappende untere Schicht hat die Aufgabe, den durch den Schlitz entsprechenden Steifigkeits- und Festigkeitsverlust zu kompensieren und die gewünschte Torsionssteifigkeit aufrecht zu erhalten. Der Steifigkeitsverlauf des Skis soll dabei möglichst gleichmäßig verlaufen und keine Unstetigkeiten aufweisen. Dadurch, daß nun in diesem Teilbereich zwischen der äußeren geschlitzten Schicht und der darunter liegenden inneren Schicht die viskoelastische oder viskose Dämpfungsschicht angeordnet ist, kann zum einen eine hinreichende Biegeelastizität und auf Grund der Wahl einer viskoelastischen oder viskosen Dämpfungsschicht auch eine Dämpfung der niederfrequenten Schwingungen, insbesondere von Schwingungen im Bereich von 15-150 Hz, erzielt werden.

Mit Vorteil ist die Ausbildung hiezu so getroffen, daß der sich zumindest über einen Teilbereich der Länge des Skis erstreckende dreischichtige Obergurt in Richtung zum Skikern mit einem durchgehenden Laminat, insbesondere einer Aluschicht oder einem faserverstärkten Kunststofflaminat, verbunden ist, wobei eine derartige Ausbildung eine hinreichende Torsionssteifigkeit bei gleichzeitig hinreichender Flexibilität, Biegeelastizität und Biegefestigkeit erzielen läßt. Weiters sind derartige durchgehende Laminate vor allem für die Bruchfestigkeit des Skis von Bedeutung. Mit Vorteil besteht auch die äußere Schicht des dreischichtigen Obergurtes aus Aluminium oder Stahl oder Thermo- und/oder duroplastischen Composits mit Glas-, Kohlenstoff-, Aramid-, Bor-Faserverstärkung und auf diese äußere Schicht des dreischichtigen Obergurtes kann gegebenenfalls eine konventionelle Deckschicht aufgebracht werden, welche für die Festigkeitseigenschaften und die Torsionssteifigkeit des Skis von untergeordneter Bedeutung bleibt.

Um in der viskoelastischen Schicht die Dämpfung durch Scher-Bewegung (Schubverformung) zu erzielen, muß auch die untere Schicht des dreischichtigen Obergurtes eine hinreichende Festigkeit aufweisen, um mit der dazwischenliegenden viskoelastischen Schicht unter Ausübung von Scherkräften zusammenwirken zu können. Mit Vorteil ist hiebei die Ausbildung so getroffen, daß die den (die) Schlitz(e) der äußeren Schicht unter Zwischenschaltung der viskoelastischen oder viskosen Dämpfungsschichte überlappende Schicht als Aluminiumschicht oder faserverstärktes Kunststofflaminat ausgebildet ist, wobei sich insgesamt somit in dem dreischichtigen Aufbau zwei relativ stabile Lastverteilungsschichten ausbilden lassen, über welche die Scherkräfte in die viskoelastische Schicht eingeleitet werden.

Mit Vorteil ist die Ausbildung erfindungsgemäß so getroffen, daß die viskoelastische oder viskose Zwischenschicht aus einem elastomeren Kunststoff mit einem E-Modul von 10⁷ bis 10¹⁰Pa, vorzugsweise ca. 10⁸Pa und einem Verlustfaktor tan δ> 0,8, vorzugsweise einem tan δ von ca. 1,5, besteht. Ein derartiges, insbesondere gummielastisches Material mit einem E-Modul zwischen 10⁷ und 10¹⁰Pa und den angegebenen Verlustfaktoren unterscheidet sich wesentlich von in Skikonstruktionen bereits verwendeten Hartgummischichten und ist in der Lage, Frequenzen zwischen 15 und 150 Hz optimal in einem Temperaturbereich von -35° bis +10°C zu dämpfen. Um die Scherkräfte in der viskoelastischen Dämpfungsschicht aus einem derartigen Material optimal aufnehmen zu können, ist die Ausbildung mit Vorteil so getroffen, daß die viskoelastische oder viskose Schicht eine Stärke von 0,3 - 2,5 mm, vorzugsweise 0,7 - 1,3 mm, aufweist.

Um nun die Vorteile, welche sie durch die Ausbildung eines derartigen Dämpfungsgliedes in Form eines dreischichtigen Aufbaues mit äußerer, geschlitzter Schicht ergeben, unbeeinträchtigt durch Anordnungen von Bindungsteilen aufrechterhalten zu können, ist die Ausbildung erfindungsgemäß mit Vorteil so getroffen, daß die äußere, wenigstens einen Querschnitt aufweisende Schicht im Bereich der Bindungsteile in Skilängsrichtung verlaufende Durchbrechungen bzw. Langlöcher für die Aufnahme von Befestigungsschrauben oder Bolzen für die Bindungsteile aufweist. Derartige Langlöcher bzw. in Skilängsrichtung verlaufende Durchbrechungen erlauben die gleitende Festlegung von Bindungsteilen an den innenliegenden tragenden Teilen eines Skis und behindern die Einleitung von Scherkräften in die viskoelastische Schicht und die Schubbewegung des oberen Laminates nicht. Um eine vollständige Entkopplung der Außenschicht von der Innenschicht zu erzielen, ist die Ausbildung bei der Montage der Bindungsteile mit Vorteil so getroffen, daß die Bindungsteile unter Zwischenschaltung einer Gleitschicht oder unter Ausbildung eines Luftspaltes an der Außenschicht des Skis angeschlossen sind.

Der (die) in der Außenschicht vorgesehene(n), quer zur Skilängsrichtung verlaufende(n) Schlitz(e) soll(en) eine ungehinderte Übertragung von bei Schwingungen bzw. Durchbiegungen des Skis auftretenden Scherkräften auf die viskoelastische Dämpfungsschicht sicherstellen, wofür die Ausbildung mit Vorteil so getroffen ist, daß der (die) Querschlitz(e) der äußeren Schicht sich bis zur Seitenkante des Skis erstreckt (erstrecken). Für eine besonders effiziente und richtungsunabhängige Dämpfung von Schwingungen ist die Ausbildung dabei bevorzugt so getroffen, daß der (die) Querschlitz(e) der äußeren Schicht sich durchgehend über die gesamte Breite der äußeren Schicht erstreckt (erstrecken).

Mit Vorteil sind hiebei der (die) quer zur Skilängsrichtung verlaufende(n) Schlitz(e) jeweils in einem Schwingungsknoten der Schwingungen des Skis angeordnet, wodurch sich optimale Dämpfungseigenschaften ergeben. Die Schlitze können über die gesamte Skilänge angebracht werden. Die Lage der Schwingungsknoten hängt von der Art (Mode) der Eigenschwingung (Grundschwingung, 1., 2., 3.,... (Oberschwingung) ab. Diese wiederum hängt von der Steifigkeit, Steifigkeitsverteilung, Gewichtsverteilung, Einspannung, etc. des Skis ab. Je nach Einsatzzweck des Skis können unterschiedliche Eigenfrequenzen des Skis angeregt werden, wobei sich von diesen wiederum gewisse Frequenzen störend auf das Fahrverhalten des Skis auswirken können. Diese störenden Schwingungen werden dabei durch die Anbringung von Schlitzen am Ort ihrer Schwingungsknoten in optimaler Weise gedämpft.

Die Dämpfungseigenschaft der viskoelastischen oder viskosen Zwischenschicht wird dabei durch die Dicke der Zwischenschicht, die Länge und Breite der Zwischenschicht, die Lage am Ski sowie die Anzahl der Dämpfer am Ski beeinflußt und kann dadurch in weiten Grenzen gemäß den Anforderungen eingestellt werden.

Gemäß einer bevorzugten Ausführungsform ist die Ausbildung so getroffen, daß die Breite der (des) Schlitze(s) in Skilängsrichtung 0,7 bis 2,5 mm, vorzugsweise etwa 1,5 mm, beträgt, wodurch den maximal auftretenden Schubbewegungen Rechnung getragen wird. Für eine weitere Verbesserung der Dämpfungseigenschaften wird vorzugsweise so vorgegangen, daß der (die) Schlitz(e) mit einem dämpfenden Material ausgefüllt ist (sind), wobei die Dämpfung durch Druckdeformation des dämpfenden Materials im Schlitz erfolgt.

Die Erfindung wird nachfolgend an Hand eines in der Zeichnung schematisch dargestellten Ausführungsbeispiels näher erläutert. In dieser zeigen: Fig. 1 eine Draufsicht auf einen erfindungsgemäßen Ski; Fig.2 eine Seitenansicht des Skis mit montierter Bindung; Fig.3 eine vergrößerte Detaildarstellung der Fig.2, und Fig.4 einen Schnitt entlang der Linie IV-IV der Fig.1.

In Fig.1 ist schematisch ein erfindungsgemäßer Ski 1 dargestellt, welcher quer zur Skilängsrichtung verlaufende, sich über die gesamte Breite des Skis erstreckende Querschlitze 2 aufweist. In der Skioberfläche sind mehrere Langlöcher 3 für die Aufnahme von Befestigungsschrauben oder Bolzen für die Bindungsteile vorgesehen.

In Fig.2 ist eine Seitenansicht des erfindungsgemäßen Skis 1 gezeigt, aus welcher sich schematisch die Montage einer Bindung 4 in den in der Skioberfläche vorgesehenen Langlöchern 3 entnehmen läßt. Die Bindungsteile 4 sind hiebei unter Ausbildung eines Luftspaltes 5 durch die Langlöcher 3 in den innenliegenden tragenden Teilen des Skis 1 festgelegt, so daß durch die Montage der Bindungsteile die Einleitung von Scherkräften in die Dämpfungsschicht des Skis nicht behindert wird.

Fig.3 zeigt den mehrschichtigen Aufbau des Obergurtes bzw. der darunter liegenden Dämpfungsschichten des Skis 1. Die aus Aluminium oder Stahl oder Thermo- und/oder duroplastischen Composits mit Glas-, Kohlenstoff-, Aramid-, Bor-Faserverstärkung gefertigte äußere Schicht 6 des Obergurtes weist ebenso wie die darüber liegende konventionelle Deckschicht 7 des Skis sich quer über die gesamte Breite des Skis erstreckende Schlitze 2 auf. Diese Schlitze 2 werden unter Zwischenschaltung einer viskoelastischen Dämpfungsschicht 8 von einer weiteren aus Aluminium oder einem faserverstärkten Kunststofflaminat 9 gebildeten Schicht übergriffen. Unter dieser aus Aluminium oder faserverstärktem Kunststofflaminat bestehenden Schicht 9 befindet sich eine weitere, aus derartigen Materialien gefertigte Schicht 10, welche sich über die gesamte Skilänge erstreckt. Durch diese Ausbildung werden zumindest zwei relativ stabile Lastverteilungsschichten ausgebildet, welche zur Aufnahme von Scherkräften geeignet sind. Der eigentliche Skikern ist in Fig.3 mit 11 bezeichnet.

In Fig.4 ist ein Querschnitt durch den erfindungsgemäßen Ski gezeigt. Bei dieser Ausbildung ist wiederum die äußere Schicht mit 6 bezeichnet, sowie die darüber liegende konventionelle Deckschicht des Skis mit 7 schematisch angedeutet. Die Schicht 6 wird bei dieser Ausbildung durch ein Langloch 3 zur Aufnahme von Bolzen bzw. Schrauben für die Bindungsmontage unterbrochen. Unter dieser äußeren, geschlitzten Schicht 6 liegt wiederum eine viskoelastische Dämpfungsschicht 8, welche die insbesondere beim Fahren auftretenden, niederfrequenten Schwingungen aufnehmen soll. Die zweite Aluschicht bzw. die aus faserverstärktem Kunststofflaminat gebildete Schicht, welche die Langlöcher bzw. die Querschlitze in der Schicht 6 übergreift, sowie die darunter liegende, sich quer über die gesamte Länge des Skis erstreckende, aus dem gleichen oder anderem als das geschlitzte Laminat bestehendem Material gefertigte Schicht, sind in der Fig.4 wiederum mit 9 und 10 angedeutet. Unter dem Skikern 11 liegt der ebenfalls aus Aluminium oder faserverstärktem Kunststofflaminat gebildete Untergurt 12 des Skis. An diesem ebenfalls zur Aufnahme von Scherkräften geeigneten Untergurt 12 sind in konventioneller Weise eine Lauffläche 13 sowie Stahlkanten 14 angeordnet.

## Patentansprüche

1. Mehrschichtiger Ski (1) mit einem Obergurt, welcher zumindest über einen Teil der Länge des Skis aus wenigstens zwei, unter Zwischenschaltung einer viskoelastischen oder viskosen Dämpfungsschicht miteinander verbundenen Schichten (6,8,9) besteht, einem Kern (11) und einer Lauffläche (13), dadurch gekennzeichnet, daß die äußere Schicht (6) des wenigstens drei Schichten aufweisenden Bereiches des Obergurtes wenigstens einen quer zur Skilängsrichtung verlaufenden Schlitz (2) aufweist und daß der Schlitz (2) in Richtung zum Kern (11) von der unteren Schicht des Obergurtes unter Zwischenschaltung der viskoelastischen oder viskosen Dämpfungsschicht (8) überlappt ist.

2. Mehrschichtiger Ski nach Anspruch 1, dadurch gekennzeichnet, daß der sich zumindest über einen Teilbereich der Länge des Skis erstreckende dreischichtige Obergurt in Richtung zum Skikern (11) mit einem durchgehenden Laminat (10), insbesondere einer Aluschicht oder einem faserverstärkten Kunststofflaminat, verbunden ist.

3. Mehrschichtiger Ski nach Anspruch 1 oder 2, dadurch gekennzeichnet, daß die äußere Schicht (6) des dreischichtigen Obergurtes aus Aluminium oder Stahl oder Thermo- und/oder duroplastischen Composits mit Glas-, Kohlenstoff-, Aramid-, Bor-Faserverstärkung besteht, auf welches gegebenenfalls eine Deckschicht (7) aufgebracht ist.

4. Mehrschichtiger Ski nach Anspruch 1, 2 oder 3, dadurch gekennzeichnet, daß die den (die) Schlitz(e) (2) der äußeren Schicht (6) unter Zwischenschaltung der viskoelastischen oder viskosen Dämpfungsschicht (8) überlappende Schicht (9) als Aluminiumschicht oder faserverstärktes Kunststofflaminat ausgebildet ist.

5. Mehrschichtiger Ski nach einem der Ansprüche 1 bis 4, dadurch gekennzeichnet, daß die viskoelastische oder viskose Zwischenschicht (8) aus einem elastomeren Kunststoff mit einem E-Modul von 10⁷ bis 10¹⁰Pa, vorzugsweise ca. 10⁸Pa, und einem Verlustfaktor tan δ > 0,8, vorzugsweise einem tan δ von ca.1,5, besteht.

6. Mehrschichtiger Ski nach einem der Ansprüche 1 bis 5, dadurch gekennzeichnet, daß die viskoelastische oder viskose Schicht (8) eine Stärke von 0,3-2,5 mm, vorzugsweise 0,7-1,3 mm, aufweist.

7. Mehrschichtiger Ski nach einem der Ansprüche 1 bis 6, dadurch gekennzeichnet, daß die äußere, wenigstens einen Querschlitz (2) aufweisende Schicht (6) im Bereich der Bindungsteile in Skilängsrichtung verlaufende Durchbrechungen bzw. Langlöcher (3) für die Aufnahme von Befestigungsschrauben oder Bolzen für die Bindungsteile aufweist.

8. Mehrschichtiger Ski nach einem der Ansprüche 1 bis 7, dadurch gekennzeichnet, daß der (die) Querschlitz(e) (2) der äußeren Schicht (6) sich bis zur Seitenkante des Skis erstreckt (erstrecken).

9. Mehrschichtiger Ski nach einem der Ansprüche 1 bis 8, dadurch gekennzeichnet, daß der (die) Querschlitz(e) (2) der äußeren Schicht (6) sich durchgehend über die gesamte Breite der äußeren Schicht (6) erstreckt (erstrecken).

10. Mehrschichtiger Ski nach einem der Ansprüche 1 bis 9, dadurch gekennzeichnet, daß die Breite der (des) Schlitze(s) (2) in Skilängsrichtung 0,7 bis 2,5 mm, vorzugsweise etwa 1,5 mm, beträgt.

11. Mehrschichtiger Ski nach einem der Ansprüche 1 bis 10, dadurch gekennzeichnet, daß der (die) Schlitz(e) (2) mit einem dämpfenden Material ausgefüllt ist (sind).

12. Mehrschichtiger Ski nach einem der Ansprüche 1 bis 10, dadurch gekennzeichnet, daß die Bindungsteile unter Zwischenschaltung einer Gleitschicht oder unter Ausbildung eines Luftspaltes an der Außenschicht (6) des Skis (1) angeschlossen sind.

13. Mehrschichtiger Ski nach einem der Ansprüche 1 bis 12, dadurch gekennzeichnet, daß der (die) quer zur Skilängsrichtung verlaufende(n) Schlitz(e) (2) jeweils in einem Schwingungsknoten der Schwingungen des Skis (1) angeordnet ist (sind).

## Claims

1. Multilayer ski (1) with an upper strap, which at least over part of the ski length comprises at least two layers (6, 8, 9) interconnected whilst interposing a viscoelastic or viscous damping layer, a core (11) and a running surface (13), characterized in that the outer layer (6) of the upper strap area having at least three layers has at least one slot (2) running transversely to the ski longitudinal direction and that in the direction of the core (11) the slot (2) is overlapped by the lower layer of the upper strap, whilst interposing the viscoelastic or viscous damping layer (8).

2. Multilayer ski according to claim 1, characterized in that the three-layer upper strap extending over at least a partial area of the length of the ski is connected in the direction towards the ski core (11) to a through laminate (10), particularly an aluminium layer or a fibre-reinforced plastic laminate.

3. Multilayer ski according to claim 1 or 2, characterized in that the outer layer (6) of the three-layer upper strap comprises aluminium or steel or thermoplastic and/or duroplastic composite with glass, carbon, aramide, boron fibre reinforcement, to which is optionally applied a top layer (7).

4. Multilayer ski according to claim 1, 2 or 3, characterized in that the layer (9) overlapping the slot or slots (2) of the outer layer (6), whilst interposing the viscoelastic or viscous damping layer (8), is constructed as an aluminium layer or a fibre-reinforced plastic laminate.

5. Multilayer ski according to one of the claims 1 to 4, characterized in that the viscoelastic or viscous intermediate layer (8) comprises an elastomeric plastic with a modulus of elasticity of 10⁷ to 10¹⁰ Pa, preferably approximately 10⁸ Pa, and a dissipation factor tan δ > 0.8, preferably approximately 1.5.

6. Multilayer ski according to one of the claims 1 to 5, characterized in that the viscoelastic or viscous layer (8) has a thickness of 0.3 to 2.5 mm, preferably 0.7 to 1.3 mm.

7. Multilayer ski according to one of the claims 1 to 6, characterized in that the outer layer (6) having at least one transverse slot (2) has in the vicinity of the bindings openings or elongated holes (3) running in the ski longitudinal direction for receiving fastening screws or bolts for the bindings.

8. Multilayer ski according to one of the claims 1 to 7, characterized in that the transverse slot or slots (2) of the outer layer (6) extend up to the lateral edge of the ski.

9. Multilayer ski according to one of the claims 1 to 8, characterized in that the transverse slot or slots (2) of the outer layer (6) extend over the entire width of the outer layer (6).

10. Multilayer ski according to one of the claims 1 to 9, characterized in that the width of the slot or slots (2) in the ski longitudinal direction is 0.7 to 2.5 mm, preferably approximately 1.5 mm.

11. Multilayer ski according to one of the claims 1 to 10, characterized in that the slot or slots (2) are filled with a damping material.

12. Multilayer ski according to one of the claims 1 to 10, characterized in that the bindings are connected to the outer layer (6) of the ski (1), whilst interposing a sliding layer or forming an air gap.

13. Multilayer ski according to one of the claims 1 to 12, characterized in that the slot or slots (2) running transversely to the ski longitudinal direction are in each case located in an oscillation node of the oscillations of the ski (1).

## Revendications

1. Ski (1) en plusieurs couches avec une bande supérieure, qui se compose sur au moins une partie de la longueur du ski d'au moins deux couches (6, 8, 9) reliées entre elles avec intercalation d'une couche d'amortissement viscoélastique ou visqueuse, un noyau (11) et une surface de glissement (13), caractérisé en ce que la couche extérieure (6) du secteur de la bande supérieure présentant au moins trois couches présente au moins une fente (2) perpendiculaire à la direction longitudinale du ski et en ce que la fente (2) est recouverte en direction du noyau (11) par la couche inférieure de la bande supérieure avec intercalation de la couche d'amortissement (8) viscoélastique ou visqueuse.

2. Ski en plusieurs couches selon la revendication 1, caractérisé en ce que la bande supérieure s'étendant sur au moins un secteur partiel de la longueur du ski est reliée en direction du coeur (11) du ski avec un élément laminé (10) traversant, en particulier une couche d'aluminium ou un élément laminé en plastique renforcé par fibres.

3. Ski en plusieurs couches selon la revendication 1 ou 2, caractérisé en ce que la couche extérieure (6) de la bande supérieure en trois couches se compose d'aluminium ou d'acier ou de composites de thermoplastiques et/ou de plastiques thermodurcissables avec un renfort de fibres de verre, de carbone, d'aramide, de filaments de bore, sur lesquels une couche de couverture (7) est appliquée le cas échéant.

4. Ski en plusieurs couches selon la revendication 1, 2 ou 3, caractérisé en ce que la couche (9) recouvrant la ou les fentes (2) de la couche extérieure (6) avec intercalation de la couche d'amortissement (8) viscoélastique ou visqueuse est conçue comme une couche d'aluminium ou un élément laminé en plastique renforcé par fibres.

5. Ski en plusieurs couches selon l'une ou l'ensemble des revendications 1 à 4, caractérisé en ce que la couche intermédiaire (8) viscoélastique ou visqueuse se compose d'un plastique élastomère ayant un module d'élasticité de 10⁷ à 10¹⁰ Pa, de préférence environ 10⁸ Pa, et un facteur de perte tan δ> 0,8, de préférence un tan δ de 1,5 environ.

6. Ski en plusieurs couches selon l'une ou l'ensemble des revendications 1 à 5, caractérisé en ce que la couche (8) viscoélastique ou visqueuse présente une épaisseur de 0,3 à 2,5 mm, de préférence 0,7 à 1,3 mm.

7. Ski en plusieurs couches selon l'une ou l'ensemble des revendications 1 à 6, caractérisé en ce que la couche extérieure (6) présentant au moins une fente transversale (2) présente dans le secteur des parties de liaison des percées s'étendant dans le sens longitudinal du ski ou des trous longitudinaux (3) destinés à recevoir des vis de fixation ou des boulons pour les parties de liaison.

8. Ski en plusieurs couches selon l'une ou l'ensemble des revendications 1 à 7, caractérisé en ce que la ou les fentes transversales (2) de la couche extérieure (6) s'étendent jusqu'au bord latéral du ski.

9. Ski en plusieurs couches selon l'une ou l'ensemble des revendications 1 à 8, caractérisé en ce que la ou les fentes transversales (2) de la couche extérieure (6) s'étendent en traversant sur toute la largeur de la couche extérieure (6).

10. Ski en plusieurs couches selon l'une ou l'ensemble des revendications 1 à 9, caractérisé en ce que la largeur de la ou des fentes (2) dans le sens longitudinal du ski est de 0,7 à 2,5 mm, de préférence environ 1,5 mm.

11. Ski en plusieurs couches selon l'une ou l'ensemble des revendications 1 à 10, caractérisé en ce que la ou les fentes (2) sont remplies d'un matériau amortissant.

12. Ski en plusieurs couches selon l'une ou l'ensemble des revendications 1 à 10, caractérisé en ce que les parties de liaison sont raccordées en intercalant une couche de glissement ou en formant un espace vide sur la couche extérieure (6) du ski (1).

13. Ski en plusieurs couches selon l'une ou l'ensemble des revendications 1 à 12, caractérisé en ce que la ou les fentes (2) perpendiculaires à l'axe longitudinal du ski sont disposées chacune dans un noeud d'oscillation des oscillations du ski (1).
